# EUROPÄISCHE PATENTSCHRIFT

(11) **EP 2 505 322 B1**
(45) Veröffentlichungstag und Bekanntmachung des Hinweises auf die Patenterteilung: **23.03.2016**
(21) Anmeldenummer: 12162091.8
(22) Anmeldetag: 29.03.2012
(51) Int. Cl.: B27D 5/00

(54) **Maschinensystem**
Machine system
Système de machine

(30) Priorität: 29.03.2011 DE 102011006319
(43) Veröffentlichungstag der Anmeldung: 03.10.2012
(73) Patentinhaber: Homag Holzbearbeitungssysteme AG, 72296 Schopfloch (DE)
(72) Erfinder: Götz, Reiner, 72160 Horb - Diessen (DE)
(74) Vertreter: Hoffmann Eitle

(56) Entgegenhaltungen:
- EP-A1- 1 860 596
- EP-A2- 1 258 329
- EP-A2- 2 095 921
- EP-A2- 2 253 440
- WO-A1-2008/003439
- DE-A1- 2 629 732
- DE-A1- 3 428 503
- DE-A1- 3 914 461

## Beschreibung

### Technisches Gebiet

Die vorliegende Erfindung bezieht sich auf ein Maschinensystem zum Anbringen von bandförmig bevorzugt in Form von Wickeln vorliegendem Kantenbandmaterial an werkstücke, die bevorzugt zumindest abschnittsweise aus Holz, Holzwerkstoffen, Kunststoff oder dergleichen bestehen, gemäß dem Oberbegriff des Anspruchs 1. Eine solche Maschine ist aus der DE 3914461 A bekannt.

### Stand der Technik

Maschinensysteme der eingangs genannten Art werden zunehmend darauf ausgerichtet, neben einem schnellen Zuführen des Kantenbandmaterials zum Werkstück und Aufbringen des Kantenbandmaterials auf das Werkstück auch flexibel unterschiedliches Kantenbandmaterial für verschiedene Werkstücke einsetzen zu können. Dabei wird bei einer hohen Durchsatzleistung zusätzlich eine hohe Variantenflexibilität gefordert.

Bei bestehenden Maschinensystemen werden dazu Kantenbandmagazine am Maschinensystem vorgesehen, die eine Mehrzahl von unterschiedlichen Kantenbandmaterialien speichern und bereitstellen können. Die Kantenbandmaterialien werden darin beispielsweise aufgewickelt und als rollenförmige Wickel gespeichert. Verbreitet werden die Wickel in Kassetten angeordnet, so dass diese eine erhöhte Stabilität und Handhabbarkeit aufweisen. Die Kassetten weisen beispielsweise eine Achse auf, auf die das Kantenbandmaterial aufgewickelt ist. Über eine Mehrzahl von Kantenbandkanälen im Kantenbandmagazin werden die einzelnen Kantenbandmaterialien einer Beschichtungseinheit zum Aufbringen und Andrücken des Kantenbandmaterials an das Werkstück zugeführt.

Nachteilig an den bekannten Maschinensystemen ist, dass die Kantenbandmagazine durch die zahlreichen Kantenbandkanäle, teilweise über 70 Kantenbandkanäle, viel Platz beanspruchen. Ferner ist die Einrichtung und Justage eines solchen Kantenbandmagazins auf Grund der zahlreichen Kantenbandkanäle zeitaufwendig und teuer. Dies widerspricht aber dem Wunsch des das Maschinensystem einsetzenden Produktionsbetriebs nach einem kompakten Maschinensystem mit einem geringem Platzbedarf, dass sich schnell einsetzen und konfigurieren lässt.

Als weiterer Stand der Technik offenbart die EP 1 258 329 A2 eine Maschine zum Bearbeiten plattenförmiger Werkstücke mit einem Verleimaggregat, wobei es sich insbesondere um eine Portalmaschine handelt. Der Kantenstreifen wird von einem Vorrat des jeweiligen Kantenmaterials abgezogen, welcher sich in einem Magazin befindet. Als weiterer Stand der Technik ist die EP 2 253 440 A2 bekannt, die eine Zufuhrvorrichtung zum Zuführen eines Beschichtungsmaterials zu einer Maschine gemäß dem Oberbegriff des unabhängigen Anspruchs 1 betrifft.

### Darstellung der Erfindung

Es ist daher Aufgabe der vorliegenden Erfindung, ein Maschinensystem zum Anbringen von bandförmig vorliegendem Kantenbandmaterial an Werkstücke, die bevorzugt zumindest abschnittsweise aus Holz, Holzwerkstoffen, Kunststoff oder dergleichen bestehen, zur Verfügung zu stellen, das räumlich kompakt und möglichst einfach einzurichten ist.

Erfindungsgemäß wird diese Aufgabe durch ein Maschinensystem gemäß Anspruch 1 und ein Verfahren mit den Merkmalen des Anspruchs 9 gelöst. Bevorzugte Ausführungsformen sind in den abhängigen Ansprüchen angegeben.

Die Beschichtungseinheit führt beispielsweise vor dem Anpressen des Kantenmaterials Klebemittel am Werkstück oder Kantenmaterial zu. Ebenso ist es möglich, dass die Beschichtungseinheit das Kantenmaterial oder auch das Werkstück vor oder beim Anpressen erwärmt, um das Kantenmaterial mit dem Werkstück klebend zu verbinden.

An der Beschichtungseinheit ist eine Magazineinheit angeordnet, um das Kantenbandmaterial zu transportieren und zu puffern. Das Kantenmaterial wird bevorzugt einem Kantenkanal in der Magazineinheit zugeführt. Dadurch kann die Magazineinheit an der Beschichtungseinheit einfach und räumlich kompakt gestaltet werden. Es können jedoch auch mehrere Kantenkanäle zur gleichzeitigen Aufnahme mehrerer Kantenbänder vorgesehen sein, was eine größere Fertigungsflexibilität im Hinblick auf den Einsatz verschiedener Kantenbänder ermöglicht.

Eine Zuführeinrichtung ist zum Zuführen des Kantenbandmaterials zur Magazineinheit vorgesehen. Die Zuführeinrichtung ist eingerichtet, das Kantenbandmaterial von einer Transporteinrichtung zu übernehmen, die das Kantenbandmaterial von einem Speicher für Kantenbandmaterial zuführt, und an die Magazineinheit zu übergeben. Die Transporteinrichtung hat somit die Funktion, das Kantenbandmaterial vom Speicher zu der Zuführeinrichtung zu fördern.

Der Speicher ist derart gestaltet, dass mehrere Kantenbandmaterialien speicherbar sind. Dabei können die Kantenbandmaterialien als Streifen (z.B. gestapelt), als Wickel oder in sonstiger Anordnung vorgesehen sein. So können beispielsweise mehrere Wickel im wesentlichen horizontal nebeneinander in senkrechter Ausrichtung angeordnet sein. Die Ausrichtungen horizontal und senkrecht beziehen sich dabei auf Orientierungen bei betriebsbereit angeordnetem Maschinensystem. Die Wickel sind dann senkrecht ausgerichtet, wenn sich die Rotationssymmetrieachse eines angenommenen zylindrischen Wickelkerns, auf den das Kantenbandmaterial aufgewickelt ist, im Wesentlichen horizontal erstreckt. Bevorzugt sind die Wickel analog senkrecht angeordneter Schubladen parallel zu einander angeordnet. Dadurch ergibt sich eine besonders kompakte Anordnung der Wickel. Diese können dann schubladenartig wahlfrei einzeln der Reihe von Wickeln entnommen werden, ohne dass dabei nicht benötigte Wickel in ihrer Position verändert werden müssen. Ferner kann bei dieser Anordnung der Wickel Material von mehreren Wickeln gleichzeitig abgewickelt und geradlinig abgeführt werden, ohne dass sich die Richtungen der Materialbahnen speichernah kreuzen.

Gemäß der vorliegenden Erfindung weist die Transporteinrichtung ein Transportelement für ein loses Ende des Kantenbandmaterials auf, um dieses in die Transporteinrichtung einzuführen. Das Transportelement schiebt oder zieht das lose Ende beispielsweise zum Riemen der Transporteinrichtung, so dass das lose Ende zum Anliegen an den Riemen kommt. Dadurch ist ein manuelles "Einfädeln" eines losen Endes eines im Speicher angeordneten Wickels in die Transporteinrichtung durch einen Bediener nicht erforderlich, was die Betriebssicherheit und Zuverlässigkeit der Anlage erhöht. Das Transportelement weist beispielsweise einen Greifer oder ein Vakuumsaugelement zum Halten des losen Endes auf, das schwenkbar oder linear verfahrbar in Richtung auf den Riemen bewegt werden kann.

Gemäß einer Ausführungsform sind die Wickel in Kassetten angeordnet. Dadurch wird die Handhabung und genaue Positionierung des Kantenbandmaterials als Wickel erleichtert. Unabhängig von der Art des Kantenmaterials und der sich auf dem Wickel befindenden Menge an Kantenmaterial können die Kassetten mit standardisierten Abmessungen bzw. Handhabungsgeometrien versehen werden. Ein automatisiertes bzw. maschinelles Einlegen bzw. Austauschen der Kassetten mit den darin angeordneten Wickeln wird somit erleichtert.

Gemäß einer Ausführungsform weist die Transporteinrichtung eine Kappeinheit zum Abtrennen von Kantenbandmaterial auf. Die Kappeinheit ermöglicht es, dass Kantenbandmaterial, das aus dem Speicher entnommen wurde, um es für eine Beschichtung von Werkstücken zu verwenden, gezielt abgetrennt werden kann. Die Kappeinheit weist zum Abtrennen des Kantenbandmaterials beispielsweise ein Scherenwerkzeug, ein Laserstrahlschneidwerkzeug oder dergleichen auf.

Gemäß einer weiteren Ausführungsform weist die Transporteinrichtung wenigstens einen umlaufenden Riemen zum Mitschleppen des Kantenbandmaterials auf. Das Mitschleppen kann dabei beispielsweise durch Reibschluss zwischen dem Riemen und dem Kantenbandmaterial, aber auch durch andere Mechanismen wir Kraftschluss, Magneten oder dergleichen erfolgen. Der Riemen ermöglicht es, das Kantenbandmaterial zu fördern, indem dieses beispielsweise an den Riemen angedrückt wird. Durch die daraus resultierende Reibung zwischen dem Riemen und dem Kantenbandmaterial kann dieses entlang einer Förderstrecke mitbewegt werden. Der Verlauf des Riemens, der die Förderstrecke bestimmt, kann dabei leicht durch die Anordnung von Leitrollen, die den Riemen führen bzw. antreiben, verändert werden. Auf diese Weise lässt sich technisch einfach die Transportstrecke realisieren.

Bevorzugt weist die Transporteinrichtung Andruckmittel, bevorzugt (z.B. gebogene) Federbleche zum Andrücken des Kantenbandmaterials an den umlaufenden Riemen auf. Das Kantenbandmaterial wird dabei zwischen Riemen und den Andruckmitteln geführt, die das Kantenbandmaterial an den Riemen andrücken. Bei gebogenen oder abgerundeten Andruckmitteln (z.B. Federblechen) liegen diese bevorzugt mit einer Rundung am Riemen bzw. am Kantenbandmaterial an, wodurch deren Belastung und verschleiß niedrig gehalten wird. Ferner erlaubt die Rundung bzw. Biegung ein einfaches Einführen des Kantenbandmaterials zwischen den Riemen und die Andruckmittel, ohne dass das Kantenbandmaterial am Andruckmittel hängen bleibt. Es ergibt sich ein sich verjüngender Spalt, in den das Kantenbandmaterial eingeführt wird.

Der Speicher kann im Rahmen der Erfindung auf unterschiedliche Art und Weise ausgestaltet sein, beispielsweise auch mehrstöckig, insbesondere zweistöckig, so dass mehrere Kantenbandmaterialien übereinander gespeichert werden können. Dies erlaubt mehr Kantenbandmaterialien pro Grundfläche des Speichers anzuordnen, als wenn die Kantenbandmaterialien lediglich in der Ebene nebeneinander angeordnet werden. Dadurch kann das Maschinensystem insgesamt kompakter gestaltet werden, was dessen Flächenbedarf reduziert.

Gemäß einem Aspekt sind die Transporteinrichtung oder auch der Speicher vertikal verfahrbar, um das benötigte Kantenbandmaterial im Speicher in der Höhe relativ zur Transporteinrichtung auszurichten. Insbesondere bei mehrstöckig ausgebildetem Speicher ist eine Höhenanpassung zwischen Transporteinrichtung und den im Speicher angeordneten Kantenbandmaterialien vorteilhaft, um das Kantenbandmaterial unabhängig von dessen vertikaler Position im Speicher möglichst immer gleich zur Transporteinrichtung zu positionieren. Dadurch kann die Übergabe von Kantenbandmaterial an die Transporteinrichtung einfach gehalten werden.

Gemäß einem weiteren Aspekt weist die Transporteinrichtung mehrere Zuführkanäle zum simultanen Aufnehmen von mehreren Kantenbandmaterialien, die im Speicher angeordnet sind, auf. Mehrere Kantenmaterialbänder können dadurch gleichzeitig aufgenommen werden. Die Transporteinrichtung weist dann bevorzugt auch mehrere Riemen zum Transportieren der Kantenmaterialbänder auf. Dadurch können mehrere Kantenmaterialbänder gleichzeitig der Beschichtungseinheit zugeführt werden. Dies erlaubt die Verarbeitung unterschiedlicher Kantenmaterialbänder gleichzeitig oder in schneller Abfolge.

Gemäß einem weiteren Aspekt ist die Transporteinrichtung oder auch der Speicher horizontal verfahrbar, um die Kantenbandmaterialien relativ zur Transporteinrichtung für ein Aufnehmen durch die Transporteinrichtung zu positionieren. Die Übergabe von Kantenmaterialbändern an die Transporteinrichtung kann besonders einfach durchgeführt werden, wenn sie an einer bestimmten Stelle an der Transporteinrichtung erfolgt. Da die Kantenbandmaterialien jedoch bevorzugt nebeneinander, eine Reihe bildend, angeordnet sind, kann dies realisiert werden, indem eine definierte Aufnahmestelle für Kantenbandmaterialien an der Transporteinrichtung am Wickel positioniert wird, von dem Kantenmaterialband aufgenommen werden soll. Die horizontale Verlagerbarkeit von Transporteinrichtung bzw. Speicher wird beispielsweise mittels eines Führungssystems, Schienensystem oder durch Rollen realisiert.

Gemäß der Erfindung ist ein zusätzliches Magazin zum Speichern und Zuführen von Kantenbandmaterial zur Magazineinheit vorgesehen. Dieses zusätzliche Magazin kann beispielsweise häufig benötigtes Kantenbandmaterial speichern. Dadurch kann dieses besonders schnell für einen Beschichtungsvorgang zur Verfügung gestellt werden.

### Kurze Beschreibung der Zeichnungen

- Fig. 1: zeigt eine schematische Darstellung eines nicht erfindungsgemäßen Maschinensystems gemäß einem ersten Ausführungsbeispiel;
- Fig. 2: zeigt eine schematische Darstellung eines erfindungsgemäßen Maschinensystems gemäß einem zweiten Ausführungsbeispiel; und
- Fig. 3: zeigt eine schematische Darstellung eines nicht erfindungsgemäßen Maschinensystems gemäß einem dritten Ausführungsbeispiel.

### Ausführliche Beschreibung bevorzugter Ausführungsformen

Die Erfindung wird im Folgenden anhand von Ausführungsbeispielen unter Bezugnahme auf die beiliegenden Figuren der Zeichnungen näher erläutert. In den Figuren bezeichnen dieselben Bezugszeichen gleiche oder funktionsgleiche Komponenten, soweit nichts Gegenteiliges angegeben ist.

Fig. 1 zeigt eine schematische Darstellung eines nicht erfindungsgemäßen Maschinensystems 1 gemäß einem ersten Ausführungsbeispiel. Werkstücke 2 (insbesondere plattenförmige Werkstücke) sind oben rechts im Bild zueinander beabstandet dargestellt. Diese werden bei diesem Ausführungsbeispiel von rechts kommend dem Maschinensystem 1 zugeführt, um insbesondere deren Werkstückschmalflächen mit Kantenbandmaterial 5 zu beschichten. Das Kantenbandmaterial 5 kann aufgewickelt sein, d.h. in Form von so genannten Wickeln 6 am Maschinensystem 1 zur Verfügung gestellt und von den Wickeln 6 für den Beschichtungsvorgang abgewickelt werden. Es ist jedoch ebenso möglich, das Kantenbandmaterial 5 in Form von (ggf. vorkonfektionierten) Streifen, die beispielsweise gestapelt sein können, bereitzustellen.

In der vorliegenden Ausführungsform sind die Wickel 6 in Kassetten 7 angeordnet. Dadurch wird die Handhabung und genaue Positionierung des Kantenbandmaterials 5 als Wickel 6 erleichtert. Die Wickel 6 sind bei diesem Ausführungsbeispiel stehend angeordnet. Stehend bedeutet hier, dass wenn das Kantenbandmaterial 5 um einen zylindrischen Kern gewickelt ist, man die Wickel 6 auf einer horizontalen Ebene wegrollen könnte. Mehrere Wickel 6 sind in einem Speicher 40 für Wickel 6 nebeneinander stehend angeordnet. D.h. ist das Kantenbandmaterial 5 der Wickel 6 jeweils auf einen zylindrischen Kern aufgewickelt, so verlaufen dann die Rotationssymmetrieachsen der Zylinder im Wesentlichen parallel zu einander.

Eine Transporteinrichtung 30 ist neben dem Speicher 40 angeordnet, um von einem oder mehreren Wickeln 6 abgewickeltes Kantenbandmaterial 5 abzutransportieren und an eine Zuführeinrichtung 20 zu übergeben. Dabei ist zu beachten, dass Zuführeinrichtung 20 und Transporteinrichtung 30 auch durch eine gemeinsame Einheit gebildet sein können. Die Transporteinrichtung 30 weist bei diesem Ausführungsbeispiel mehrere Zuführkanäle 39 zum simultanen Aufnehmen von Kantenbandmaterial 5 von mehreren Wickeln 6, die im Speicher 40 angeordnet sind, auf. Die Transporteinrichtung 30 weist bei diesem Ausführungsbeispiel einen umlaufenden Riemen 34 auf, der eine Transportstrecke für das Kantenbandmaterial 5 bildet. Bei diesem Ausführungsbeispiel sind Federbleche 36 zum Andrücken des Kantenbandmaterials 5 an den umlaufenden Riemen 34 vorgesehen. Dadurch kann das Kantenbandmaterial 5 durch Reibschluss mit dem Riemen 34 mitgenommen und somit transportiert werden. Das Kantenbandmaterial 5 kann natürlich ebenso auf andere Weise, z.B. mittels Rollen, an den Riemen 34 angedrückt werden. Ebenso kann der Riemen selbst federnd ausgebildet oder gelagert sein.

Das Maschinensystem 1 weist ferner eine Beschichtungseinheit 12 zum Anlegen und Anpressen des Kantenbandmaterials 5 an das plattenförmige Werkstück 2 auf. An der Beschichtungseinheit 12 ist eine Magazineinheit 10 zum Puffern und Transportieren des Kantenbandmaterials 5 angeordnet. Die Beschichtungseinheit 12 erhält das zu verarbeitende Kantenbandmaterial 5 von der Magazineinheit 10. Die Magazineinheit 10 ist bei diesem Ausführungsbeispiel einfach einkanalig aufgebaut. Es wird somit in einem Zuführkanal ein Strang an Kantenbandmaterial 5 zugeführt. Dieser einfache Aufbau wird durch die schnelle Zuführung unterschiedlichster Kantenbandmaterialien 5 aus dem Speicher 40 über die Transporteinrichtung 30 ermöglicht. Die Magazineinheit 10 kann natürlich ebenso mehrkanalig ausgebildet sein und damit das Zuführen mehrerer Kantenbandmaterialstränge 5 gleichzeitig erlauben, was die Nebenzeiten bei einem Werkstückwechsel senken helfen kann. Die Zuführeinrichtung 20 ist eingerichtet, das Kantenbandmaterial 5 zur Magazineinheit 10 zuzuführen.

Fig. 2 zeigt eine schematische Darstellung eines erfindungsgemäßen Maschinensystems 1 gemäß einem zweiten Ausführungsbeispiel. Ein Großteil der Maschinensystemelemente sind bereits aus der Beschreibung von Figur 1 bekannt, auf deren Beschreibung daher hierzu verwiesen wird. Bei der Ausführungsform gemäß Figur 2 weist die Transporteinrichtung 30 zusätzlich ein Transportelement 38 für ein loses Ende 8 des als Wickel 6 angeordneten Kantenbandmaterials 5 auf, um dieses in die Transporteinrichtung 30 einzuführen. Das Transportelement 38 schiebt oder zieht das lose Ende 8 beispielsweise zum Riemen 34 der Transporteinrichtung 30, so dass das lose Ende 8 an dem Riemen 34 zum Anliegen kommt. Dadurch ist ein manuelles "Einfädeln" des losen Endes 8 eines im Speicher 40 angeordneten Wickels 6 in die Transporteinrichtung 30 durch einen Bediener nicht erforderlich. Das Transportelement 38 weist beispielsweise einen Greifer oder ein Vakuumsaugelement zum Halten des losen Endes 8 auf, das schwenkbar oder linear verfahrbar in Richtung auf den Riemen 34 bewegt werden kann.

Ferner weist die Transporteinrichtung 30 bei diesem Ausführungbeispiel eine Kappeinheit 32 zum Abtrennen von Kantenbandmaterial 5 von einem Wickel 6 auf. Die Kappeinheit 32 ermöglicht es, das Kantenbandmaterial 5, das von einem Wickel 6 im Speicher 40 abgewickelt wurde, um es für eine Beschichtung von Werkstücken 2 zu verwenden, zuverlässig und präzise abgetrennt werden kann. Die Kappeinheit 32 ist bei diesem Ausführungsbeispiel als Scherenwerkzeug ausgeführt.

Ferner ist bei diesem Ausführungsbeispiel ein zusätzliches Magazin 50 zum Speichern und Zuführen von Kantenbandmaterial 5 zur Magazineinheit 10 vorgesehen. Dieses zusätzliche Magazin 50 kann beispielsweise häufig benötigtes Kantenbandmaterial 5 speichern und dieses besonders schnell an der Magazineinheit bereitstellen. Dadurch kann die hohe Variantenflexibilität durch die vielen im Speicher bereitgestellten Kantenbänder 5 mit einer hohen Durchsatzleistung durch die besonders schnelle Bereitstellung häufig benötigter Kantenbänder 5 kombiniert werden.

Fig. 3 zeigt eine schematische Darstellung eines nicht erfindungsgemäßen Maschinensystems 1 gemäß einem dritten Ausführungsbeispiel. Ein Großteil der Maschinensystemelemente sind bereits aus der Beschreibung von Figur 1 bekannt, auf deren Beschreibung daher hierzu verwiesen wird. Beim Ausführungsbeispiel gemäß Figur 3 ist der Speicher 40 horizontal verfahrbar, um die Wickel 6 relativ zur Transporteinrichtung 30 für ein Aufnehmen durch die Transporteinrichtung 30 zu positionieren.

Die Übergabe von Kantenmaterialbändern 5 an die Transporteinrichtung 30 kann besonders einfach durchgeführt werden, wenn sie an einer bestimmten Stelle an der Transporteinrichtung erfolgt. Da die Wickel 6 jedoch bevorzugt nebeneinander, eine Reihe bildend, angeordnet sind, kann dies realisiert werden, indem eine definierte Aufnahmestelle für Wickel 6 an der Transporteinrichtung 30 am Wickel positioniert wird, von dem Kantenmaterialband 5 aufgenommen werden soll. Die horizontale Verlagerbarkeit vom Speicher 40 wird beispielsweise mittels eines Führungssystems, Schienensystems oder durch Rollen realisiert. Ebenso ist es im Sinne der vorliegenden Erfindung die Transporteinrichtung 30 relativ zum Speicher 40 verlagerbar anzuordnen, um den dargelegten Effekt einer Positionierung von den Wickeln 6 relativ zur Transporteinrichtung 30 zu erzielen.

### Bezugszeichenliste

- 1: Maschinensystem
- 2: Werkstück
- 5: Kantenbandmaterial
- 6: Wickel
- 7: Kassette
- 8: loses Ende
- 10: Magazineinheit
- 12: Beschichtungseinheit
- 20: Zuführeinrichtung
- 30: Transporteinrichtung
- 32: Kappeinheit
- 34: Riemen
- 36: Federblech
- 38: Transportelement
- 39: Zuführkanal
- 40: Speicher
- 50: Magazin

## Patentansprüche

1. Maschinensystem (1) zum Anbringen von bandförmig, bevorzugt in Form von Wickeln (6) vorliegendem Kantenbandmaterial (5) an Werkstücke (2), die bevorzugt zumindest abschnittsweise aus Holz, Holzwerkstoffen, Kunststoff oder dergleichen bestehen, umfassend:
eine Beschichtungseinheit (12) zum Anlegen und Anpressen des Kantenbandmaterials (5) an das Werkstück (2) mit einer daran angeordnete Magazineinheit (10) zum Puffern und Transportieren des Kantenbandmaterials (5);
eine Zuführeinrichtung (20) zum Übernehmen des Kantenbandmaterials von einer Transporteinrichtung (30) und zum Zuführen des Kantenbandmaterials (5) zur Magazineinheit (10);
einen Speicher (40), in dem mehrere Kantenbandmaterialien (5) speicherbar sind;
die Transporteinrichtung (30) zum Fördern von Kantenbandmaterial (5) vom Speicher (40) zu der Zuführeinrichtung (20),
wobei die Transporteinrichtung (30) ein Transportelement (38) für ein loses Ende (8) des Kantenbandmaterials (5) aufweist, um dieses in die Transporteinrichtung (30) einzuführen, **dadurch gekennzeichnet, dass**
das Maschinensystem (1) ferner ein zusätzliches Magazin (50) zum Speichern und Zuführen von Kantenbandmaterial (5) zur Magazineinheit (10) aufweist.

2. Maschinensystem (1) nach Anspruch 1,
**dadurch gekennzeichnet,**
**dass** das Kantenbandmaterial in Form von Wickeln (6) in Kassetten (7) angeordnet sind.

3. Maschinensystem (1) nach Anspruch 1 oder 2,
**dadurch gekennzeichnet,**
**dass** die Transporteinrichtung (30) eine Kappeinheit (32) zum Abtrennen von Kantenbandmaterial (5) aufweist.

4. Maschinensystem (1) nach einem der vorhergehenden Ansprüche, **dadurch gekennzeichnet, dass** die Transporteinrichtung (30) wenigstens einen umlaufenden Riemen (34) zum Mitschleppen des Kantenbandmaterials (5), bevorzugt durch Reibschluss zwischen dem Riemen (34) und dem Kantenbandmaterial (5), aufweist.

5. Maschinensystem (1) nach Anspruch 4, **dadurch gekennzeichnet, dass** die Transporteinrichtung (30) Andruckmittel (36), bevorzugt Federbleche (36) zum Andrücken des Kantenbandmaterials (5) an den umlaufenden Riemen (34) aufweist.

6. Maschinensystem (1) nach einem der vorhergehenden Ansprüche, **dadurch gekennzeichnet, dass** die Transporteinrichtung (30) und/oder der Speicher (40) vertikal verfahrbar ist, um das benötigte Kantenbandmaterial (5) im Speicher (40) in der Höhe relativ zur Transporteinrichtung (30) auszurichten.

7. Maschinensystem (1) nach einem der vorhergehenden Ansprüche, **dadurch gekennzeichnet, dass** die Transporteinrichtung (30) mehrere Zuführkanäle (39) zum simultanen Aufnehmen von mehreren Kantenbandmaterialien (5), die im Speicher (40) angeordnet sind, aufweist.

8. Maschinensystem (1) nach einem der vorhergehenden Ansprüche, **dadurch gekennzeichnet, dass** die Transporteinrichtung (30) und/oder der Speicher (40) horizontal verfahrbar ist, um die Kantenbandmaterialien (5)relativ zur Transporteinrichtung (30) für ein Aufnehmen durch die Transporteinrichtung (30) zu positionieren.

9. Verfahren zum Anbringen von bandförmig, bevorzugt in Form von Wickeln (6) vorliegendem Kantenbandmaterial (5) an Werkstücke (2), die bevorzugt zumindest abschnittsweise aus Holz, Holzwerkstoffen, Kunststoff oder dergleichen bestehen, unter Einsatz eines Maschinensystems (1) nach einem der vorhergehenden Ansprüche, mit den folgenden Verfahrensschritten:
Speichern von mehreren Kantenbandmaterialien (5)in dem Speicher (40) ;
Fördern von einem oder mehreren Kantenbandmaterialien (5) vom Speicher (40) zu einer Zuführeinrichtung (20) mittels der Transporteinrichtung (30);
Zuführen des Kantenbandmaterials (5) zur Magazineinheit (10) mittels der Zuführeinrichtung (20) und Bereitstellen des Kantenbandmaterials (5) an der Beschichtungseinheit (12) durch die Magazineinheit (10);
Anlegen und Anpressen des Kantenbandmaterials (5) an das Werkstück (2) mittel der Beschichtungseinheit (12).

## Claims

1. Machine system (1) for applying edge band material (5) which is in the form of a band, preferably in the form of rolls (6), to workpieces (2) which are preferably made in at least one section of wood, derived timber products, plastic or the like, comprising:
a coating unit (12) for applying and pressing the edge band material (5) against the workpiece (2) with a magazine unit (10) mounted thereon for buffering and transporting the edge band material (5);
a delivery device (20) for taking over the edge band material from a transport device (30) and for delivering the edge band material (5) to the magazine unit (10);
a storage means (40) in which several edge band materials (5) can be stored;
the transport device (30) for transporting edge band material (5) from the storage means (40) to the delivery device (20),
wherein the transport device (30) has a transport element (38) for a loose end (8) of the edge band material (5) in order to introduce it into the transport device (30), **characterised in that**
the machine system (1) further has an additional magazine (50) for storing and delivering edge band material (5) to the magazine unit (10).

2. Machine system (1) according to claim 1, **characterised in that** the edge band material is arranged in the form of rolls (6) in cassettes (7).

3. Machine system (1) according to claim 1 or 2, **characterised in that** the transport device (30) has a capping unit (32) for cutting off edge band material (5).

4. Machine system (1) according to any of the preceding claims, **characterised in that** the transport device (30) has at least one revolving belt (34) for entraining the edge band material (5), preferably by frictional engagement between the belt (34) and the edge band material (5).

5. Machine system (1) according to claim 4, **characterised in that** the transport device (30) has pressing means (36), preferably spring steel sheets (36) for pressing the edge band material (5) against the revolving belt (34).

6. Machine system (1) according to any of the preceding claims, **characterised in that** the transport device (30) and/or the storage means (40) is vertically displaceable in order to align the required edge band material (5) in the storage means (40) in height relative to the transport device (30).

7. Machine system (1) according to any of the preceding claims, **characterised in that** the transport device (30) has several delivery channels (39) for simultaneously picking up several edge band materials (5) which are arranged in the storage means (40).

8. Machine system (1) according to any of the preceding claims, **characterised in that** the transport device (30) and/or the storage means (40) is horizontally displaceable in order to position the edge band materials (5) relative to the transport device (30) for picking up by the transport device (30).

9. Method for applying edge band material (5) which is in the form of a band, preferably in the form of rolls (6), to workpieces (2) which are preferably made in at least one section of wood, derived timber products, plastic or the like, using a machine system (1) according to any of the preceding claims, with the following steps:
storage of several edge band materials (5) in the storage means (40);
transport of one or more edge band materials (5) from the storage means (40) to a delivery device (20) by means of the transport device (30);
delivery of the edge band material (5) to the magazine unit (10) by means of the delivery device (20) and provision of the edge band material (5) on the coating unit (12) by the magazine unit (10);
application and pressing of the edge band material (5) against the workpiece (2) by means of the coating unit (12).

## Revendications

1. Système de machine (1) pour le montage de matériau de d'alaise de chants (5) se présentant en forme de bande, de préférence sous la forme de rouleaux (6), sur des pièces (2), qui se composent de préférence, au moins par sections, de bois, de matériaux dérivés du bois, de matière plastique ou similaires, comprenant :
une unité de revêtement (12) pour le placement et le pressage du matériau d'alaise de chants (5) sur la pièce (2) avec une unité de magasin (10) qui y est agencée pour accumuler et transporter le matériau d'alaise de chants (5) ;
un dispositif d'acheminement (20) pour récupérer le matériau d'alaise de chants d'un dispositif de transport (30) et transférer le matériau d'alaise de chants (5) à l'unité de magasin (10) ;
un élément de stockage (40), dans lequel plusieurs matériaux d'alaise de chants (5) peuvent être stockés ;
le dispositif de transport (30) pour le transport de matériau d'alaise de chants (5) de l'élément de stockage (40) au dispositif d'acheminement (20),
le dispositif de transport (30) présentant un élément de transport (38) pour une extrémité lâche (8) du matériau d'alaise de chants (5) afin d'introduire celle-ci dans le dispositif de transport (30), **caractérisé en ce que** :
le système de machine (1) présente de plus un magasin supplémentaire (50) pour le stockage et l'acheminement de matériau d'alaise de chants (5) à l'unité de magasin (10).

2. Système de machine (1) selon la revendication 1, **caractérisé en ce que** :
le matériau d'alaise de chants est agencé sous la forme de rouleaux (6) dans des cassettes (7).

3. Système de machine (1) selon la revendication 1 ou 2, **caractérisé en ce que** :
le dispositif de transport (30) présente une unité de coupe (32) pour la séparation de matériau d'alaise de chants (5).

4. Système de machine (1) selon l'une quelconque des revendications précédentes, **caractérisé en ce que** le dispositif de transport (30) présente au moins une courroie tournante (34) pour le mouvement accouplé du matériau d'alaise de chants (5), de préférence par liaison à friction entre la courroie (34) et le matériau d'alaise de chants (5).

5. Système de machine (1) selon la revendication 4, **caractérisé en ce que** le dispositif de transport (30) présente des moyens de pressage (36), de préférence des tôles à ressorts (36) pour presser le matériau d'alaise de chants (5) sur la courroie tournante (34).

6. Système de machine (1) selon l'une quelconque des revendications précédentes, **caractérisé en ce que** le dispositif de transport (30) et/ou l'élément de stockage (40) est ou sont déplaçables verticalement afin d'orienter le matériau d'alaise de chants nécessaire (5) dans l'élément de stockage (40) à hauteur par rapport au dispositif de transport (30).

7. Système de machine (1) selon l'une quelconque des revendications précédentes, **caractérisé en ce que** le dispositif de transport (30) présente plusieurs canaux d'acheminement (39) pour la réception simultanée de plusieurs matériaux d'alaise de chants (5) qui sont agencés dans l'élément de stockage (40).

8. Système de machine (1) selon l'une quelconque des revendications précédentes, **caractérisé en ce que** le dispositif de transport (30) et/ou l'élément de stockage (40) est ou sont déplaçables horizontalement afin de positionner les matériaux d'alaise de chants (5) par rapport au dispositif de transport (30) pour une réception par le dispositif de transport (30).

9. Procédé de montage de matériau d'alaise de chants (5) se présentant en forme de bande, de préférence sous la forme de rouleaux (6), sur des pièces (2) qui se composent de préférence, au moins par sections, de bois, de matériaux dérivés du bois, de matière plastique ou similaires, en utilisant un système de machine (1) selon l'une quelconque des revendications précédentes, présentant les étapes de procédé suivantes :
stockage de plusieurs matériaux d'alaise de chants (5) dans l'élément de stockage (40) ;
transport d'un ou plusieurs matériaux d'alaise de chants (5) de l'élément de stockage (40) à un dispositif d'acheminement (20) à l'aide du dispositif de transport (30) ;
acheminement du matériau d'alaise de chants (5) à l'unité de magasin (10) à l'aide du dispositif d'acheminement (20) et mise en place du matériau d'alaise de chants (5) sur l'unité de revêtement (12) par l'unité de magasin (10) ;
placement et pressage du matériau d'alaise de chants (5) sur la pièce (2) à l'aide de l'unité de revêtement (12).
